# EUROPÄISCHE PATENTSCHRIFT

(11) **EP 4 127 349 B1**
(45) Veröffentlichungstag und Bekanntmachung des Hinweises auf die Patenterteilung: **06.08.2025**
(21) Anmeldenummer: 20829523.8
(22) Anmeldetag: 23.12.2020
(51) Int. Cl.: E04D 13/158, E04D 13/064, E04D 13/072, E04D 13/04

(54) **ABSCHLUSSEINRICHTUNG**
FINISHING DEVICE
DISPOSITIF DE FINITION

(30) Priorität: 26.03.2020 DE 202020101640 U
(43) Veröffentlichungstag der Anmeldung: 08.02.2023
(73) Patentinhaber: ARDEX Group GmbH, 58453 Witten (DE)
(72) Erfinder: JOHANN, Ralph, 64673 Zwingenberg (DE)
(74) Vertreter: Habermann Intellectual Property Partnerschaft von Patentanwälten mbB
(86) Internationale Anmeldenummer: PCT/EP2020/087790
(87) Internationale Veröffentlichungsnummer: WO 2021/190782

(56) Entgegenhaltungen:
- DE-A1- 19 535 187
- DE-C1- 19 915 347
- US-A- 1 564 032

## Beschreibung

Die Erfindung betrifft eine Abschlusseinrichtung zur seitlichen Einfassung einer mit einem Bodenbelag belegbaren Nutzfläche eines Balkons oder einer Terrasse, wobei die Abschlusseinrichtung ein Abschlussprofil mit einem auf der Nutzfläche auflegbaren Verankerungsschenkel und mit einer Abflussrinne, die an dem Abschlussprofil so ausgebildet oder festlegbar ist, dass über die Nutzfläche abfließendes Wasser in der Abflussrinne gesammelt und abgeführt werden kann, wobei die Abflussrinne und das Abschlussprofil über mindestens ein stabförmiges Befestigungselement miteinander verbunden sind, und wobei ein Befestigungselementsitz und ein Aufnahmeabschnitt so an der Abflussrinne und an dem Abschlussprofil ausgebildet sind, dass das in dem Befestigungselementsitz formschlüssig festgelegte und in dem Aufnahmeabschnitt formschlüssig festgelegte Befestigungselement eine höhenverstellbare Festlegung der Abflussrinne an dem Abschlussprofil bewirkt.

Aus der Praxis sind zahlreiche verschiedene Abschlusseinrichtungen bekannt, mit denen ein auf einer Terrasse oder auf einem Balkon verlegter Bodenbelag seitlich eingefasst werden kann. Eine derartige seitliche Einfassung dient nicht nur einer zuverlässigen Festlegung eines Randes des Bodenbelags, beziehungsweise einzelner Bodenbelagselemente, die am Rand der Nutzfläche angeordnet sind, sondern oftmals auch einer ästhetisch ansprechenden Abdeckung einer Stirnseite des Bodenbelags entlang einer Randkante.

Viele derartige Abschlusseinrichtungen weisen ein Abschlussprofil auf, das entlang eines Seitenrandes der Nutzfläche angeordnet werden kann. Das Abschlussprofil kann dazu dienen, eine oftmals wasserdichte Folie oder Drainagematte entlang des Seitenrandes festzulegen und verkleben zu können. In vielen Fällen eignet sich ein Abschlussprofil auch dazu, um den auf der Nutzfläche aufliegenden Bodenbelag seitlich einzufassen. Die meisten aus der Praxis bekannten Abschlussprofile weisen dabei einen auf der Nutzfläche auflegbaren Verankerungsschenkel auf, der beispielsweise auf der Nutzfläche verklebt oder zusammen mit dem darauf angeordneten Bodenbelag auf der Nutzfläche verankert werden kann. Mit einem nach unten abstehenden Anschlagschenkel, der an dem Abschlussprofil ausgebildet ist, kann ein seitlicher Anschlag für das Abschlussprofil an dem Seitenrand der Nutzfläche vorgegeben werden. Zudem kann von einem üblicherweise über den Seitenrand der Nutzfläche hinausragenden Ende des Verankerungsschenkels eine Aufkantung nach oben und oftmals senkrecht nach oben abstehen, mit welcher eine Seitenkante eines auf dem Verankerungsschenkel aufliegenden Bodenbelagselements mindestens teilweise bedeckt und dadurch eine formschlüssige seitliche Einfassung des Randes des Bodenbelags gebildet wird. Die Aufkantung bildet zudem eine oftmals ebenflächig gestaltete seitliche Abdeckung einer Stirnseite des auf der Nutzfläche und dem Verankerungsschenkel aufliegenden Bodenbelags. Mit einem nach unten ragenden Abdeckschenkel, der entweder als gesonderter Abdeckschenkel zusätzlich zu einer nach oben ragenden Aufkantung oder aber als nach unten ragender Bereich einer sowohl nach oben als nach unten ragenden Aufkantung ausgebildet ist, kann ein Seitenrand der mit dem Bodenbelag belegten Nutzfläche eines Balkons oder einer Terrasse abgedeckt werden. Ein derartiges Abschlussprofil ist beispielsweise in DE 296 06 490 U1 gezeigt und beschrieben.

Ein nach unten ragender Abdeckschenkel kann auch eine von der Nutzfläche weg gerichtete Abkantung oder Ausformung aufweisen, um seitlich an dem Abdeckschenkel herabfließendes Wasser von einer Seitenkante der mit dem Bodenbelag belegten Nutzfläche eines Balkons oder einer Terrasse weg zu führen. Beispielsweise in EP 0 882 856 A2 ist ein derartiges wasserabführendes Abschlussprofil beschrieben.

Es sind auch Nutzflächen, beziehungsweise Verlegesituationen eines Bodenbelags aus der Praxis bekannt, bei denen größere Niederschlagsmengen auf den Bodenbelag herabfallen können und seitlich über die seitliche Einfassung des Bodenbelags hinweg abgeführt werden müssen. Insbesondere bei einem Balkon sollte dabei vermieden werden, dass größere Niederschlagsmengen unkontrolliert über einen Balkonrand abfließen und entweder an einer darunter angrenzenden Wandfläche herabrinnen oder aber von einer Unterkante des Balkons herabtropfen können. Zu diesem Zweck ist es bekannt, an einem den Bodenbelag seitlich einfassenden Abschlussprofil eine unterhalb des Bodenbelags angeordnete Abflussrinne vorzusehen, in welcher das von einer Oberseite des aufliegenden Bodenbelags abfließende Wasser gesammelt und abgeführt werden kann. Bei einigen Abschlussprofilen ist eine derartige Abflussrinne einstückig ausgebildet und steht üblicherweise senkrecht nach unten gerichtet von dem waagerecht angeordneten und auf der Nutzfläche aufliegenden Verankerungsschenkel ab.

Dagegen ist bei vielen aus der Praxis bekannten Abschlusseinrichtungen eine Abflussrinne gesondert hergestellt und kann bei Bedarf vor Ort mit dem Abschlussprofil verbunden werden. Beispielsweise in DE 10 2013 102 587 A1 oder EP 0 828 037 sind Abschlusseinrichtungen gezeigt und beschrieben, bei denen ein nach unten ragender Schenkel des Abschlussprofils Haken beziehungsweise Befestigungsmittel aufweist, um daran eine gesondert herstellbare Abflussrinne einhängen, beziehungsweise daran festlegen zu können.

Um eine zuverlässige Abführung des von der Abflussrinne aufgenommenen Abwassers gewährleisten zu können ist es oftmals erforderlich, dass die Abflussrinne ein Gefälle zu einem nach unten wegführenden Wasserauslass aufweist. Ein derartiges Gefälle lässt sich mit Abflussrinnen, die in einen Befestigungsschenkel eines Abschlussprofils eingehängt werden können, oftmals nur schwer und mit erhöhtem Aufwand vorgeben. Eine derartige Einbausituation ist beispielsweise in DE 10 2013 102 587 A1 beschrieben. Aus der Praxis ist es deshalb ebenfalls bekannt, dass ein nach unten ragender Befestigungsschenkel eines Abschlussprofils eine ebene Führungsfläche aufweist, an welcher die Abflussrinne angelegt und daran befestigt werden kann. Die Abflussrinne und die Führungsfläche weisen bei einem bestimmungsgemäßen Einbau der Abschlusseinrichtung vertikal ausgerichtete Langlöcher und daran angepasste Ausnehmungen auf, sodass die Abflussrinne entlang der Langlöcher verlagert und mit einem seitlich gerichteten Gefälle an der Führungsfläche festgeschraubt werden kann. Auch in DE 195 35 187 A1 ist die Abflussrinne über Langlöcher geführt und verlagerbar. Eine derartige Festlegung einer Abflussrinne an einem derartigen Abschlussprofil ist vergleichsweise aufwändig und erfordert insbesondere für die Vorgabe des gewünschten seitlichen Gefälles einen hohen Montageaufwand.

Zudem sind bei einer derartigen Befestigung der Abflussrinne regelmäßig die Langlöcher und die für die Befestigung verwendeten Klemmelemente oder Schrauben sichtbar. Für einen ästhetisch ansprechenden Gesamteindruck der Abschlusseinrichtung muss dann eine gesonderte Verblendung der Befestigungsbereiche oder der gesamten Führungsfläche vorgesehen werden.

Beispielsweise aus DE 199 15 347 C1 oder US 1 564 032 sind jeweils Abschlusseinrichtungen bekannt, bei denen die Abflussrinne und das Abschlussprofil über mindestens ein stabförmiges Befestigungselement miteinander verbunden sind. Bei der Abschlusseinrichtung gemäß DE 199 15 347 C1 ist das stabförmige Befestigungselement quer zu einer Verlagerungsrichtung der Abflussrinne angeordnet und dient zur Fixierung der Abflussrinne in einer zuvor vorgegebenen und eingestellten Positionierung der Abflussrinne relativ zu dem Abschlussprofil, an welchem die Abflussrinne festgelegt ist. Bei der in US 1 564 032 gezeigten Abschlusseinrichtung ist ein Gewindestab in einer Dachkonstruktion festgelegt und so angeordnet, dass er als stabförmiges Befestigungselement für die entlang des Gewindestabs verlagerbare Abflussrinne dient. Der Gewindestab stellt eine optisch auffallende und aufwändig zu verstellende Befestigung der Abflussrinne an dem Abschlussprofil dar.

Es wird deshalb als eine Aufgabe der vorliegenden Erfindung angesehen, eine derartige Abschlusseinrichtung so auszugestalten, dass die Abflussrinne bei Bedarf in einfacher Weise an dem Abschlussprofil festgelegt und ausgerichtet werden kann, um ein gewünschtes Gefälle aufzuweisen. Zudem soll optional in einfacher Weise eine ästhetisch ansprechende seitliche Einfassung der Nutzfläche ermöglicht werden.

Diese Aufgabe wird erfindungsgemäß dadurch gelöst, dass das Abschlussprofil einen von dem Verankerungsschenkel abstehenden und parallel zu der Ausrichtung der das Abschlussprofil mit der Abflussrinne verbindenden Befestigungsschraube ausgerichteten Führungsschenkel aufweist, an welchem die Abflussrinne anliegt und geführt ist.

Das stabförmige Befestigungselement kann beispielsweise ein Stab mit einer gewellten oder anderweitig profilierten Mantelfläche sein, wobei die gewellte oder profilierte Mantelfläche mit einer daran angepassten Innenfläche des Aufnahmeabschnitts formschlüssig in Eingriff treten kann. Für eine Höhenverstellung kann der Aufnahmeabschnitt beispielsweise in verschiedenen Positionen entlang der axialen Richtung die Mantelfläche umgeben und rastend festgelegt sein. Der formschlüssige Eingriff der dreidimensional strukturierten Mantelfläche mit dem umgebenden Aufnahmeabschnitt kann in vorteilhafter Weise derart ausgestaltet sein, dass eine axiale Verlagerung des Aufnahmeabschnitts entlang der axialen Richtung des stabförmigen Befestigungselements manuell und ohne gesondertes Werkzeug möglich ist, die Abflussrinne in der gewünschten Höhe, bzw. mit dem gewünschten Abstand von dem Verankerungsschenkel jedoch ausreichend fest an dem Abschlussprofil fixiert ist.

Eine Seitenwand des Führungsschenkels bildet eine Anlagefläche für die Abflussrinne, sodass die Abflussrinne unabhängig von einem in jedem Einzelfall vor Ort vorgegebenen Abstand von dem Verankerungsschenkel und auch unabhängig von einem individuell vorgegebenen Gefälle an dem Führungsschenkel anliegen und dadurch zuverlässig an dem Abschlussprofil festgelegt werden kann. Durch eine ebenflächige Ausgestaltung der Anlagefläche des Führungsschenkels kann eine einfache und stufenlose Höhenverstellung der Abflussrinne relativ zu dem Abschlussprofil ermöglicht werden, die unabhängig von der Ausgestaltung eines Randbereichs des Untergrunds ist, auf welchem das Abschlussprofil aufliegt. Zudem kann der Führungsschenkel eine ästhetisch ansprechende Verblendung eines Übergangsbereichs zwischen dem Abschlussprofil und der Abflussrinne bilden.

Um die Abflussrinne möglichst nahe an einer Seitenkante eines Balkons oder einer Terrasse anordnen zu können ist optional vorgesehen, dass der Schraubengewindeabschnitt so an der Abflussrinne angeordnet ist, dass eine sich durch den Schraubengewindeabschnitt hindurch erstreckende Befestigungsschraube in einen Innenraum der Abflussrinne ragt. In diesem Fall weist die Abflussrinne zweckmäßigerweise eine ausreichend große Tiefe auf, die von einem Boden der Abflussrinne bis zu einer Oberkannte einer Seitenwand der Abflussrinne gemessen ist, sodass die Befestigungsschraube im Wesentlichen vollständig in den Innenraum der Abflussrinne eindringen kann und eine maximale Höhenverstellung der Abflussrinne relativ zu dem Abschlussprofil möglich ist.

Im Hinblick auf eine ästhetisch besonders ansprechende Ausgestaltung der Abschlusseinrichtung ist optional vorgesehen, dass das stabförmige Befestigungselement in einem Spalt zwischen dem Führungsschenkel und einer Seitenwand der Abflussrinne angeordnet ist. Das stabförmige Befestigungselement kann dadurch von außen unsichtbar in den Innenraum der Abflussrinne hineinragen. In einem montierten Zustand sind von der Abschlusseinrichtung lediglich eine Stirnseite des Abschlussprofils sowie ein nach unten abstehender Führungsschenkel und die an dem Abschlussprofil festgelegte Abflussrinne sichtbar, während alle vorgesehenen Befestigungselemente und die jeweiligen Befestigungselementsitze und Aufnahmeabschnitte, die für eine Befestigung der Abflussrinne an dem Abschlussprofil erforderlich sind, vollständig von dem Führungsschenkel verdeckt und deshalb unsichtbar für einen Betrachter sein können. Der Führungsschenkel behindert zudem nicht das Einführen des stabförmigen Befestigungselements, welches parallel zu dem Führungsschenkel ausgerichtet ist und dessen Befestigungselementsitz nicht von dem Führungsschenkel abgedeckt wird.

Zweckmäßigerweise kann auch vorgesehen sein, dass der Führungsschenkel in einen Innenraum der Abflussrinne ragt. Das stabförmige Befestigungselement kann dann in einem schmalen Zwischenraum zwischen dem Führungsschenkel und einer der Nutzfläche zugewandten Seitenwand der Abflussrinne angeordnet sein, wobei auch bei einer derartigen Ausgestaltung der Führungsschenkel das stabförmige Befestigungselement verdecken und dadurch einen optisch ansprechenden Gesamteindruck bewirken kann.

Um eine möglichst zuverlässige Montage der Abflussrinne an dem Abschlussprofil zu erleichtern ist gemäß einer Ausgestaltung des Erfindungsgedankens vorgesehen, dass an einem von dem Verankerungsschenkel abstehenden Ende des Führungsschenkels ein Anschlag für die an dem Führungsschenkel geführte Abflussrinne ausgebildet ist. Die Abflussrinne kann demzufolge lediglich in einem von dem Führungsschenkel vorgegebenen Bereich höhenverstellbar angeordnet werden, wobei dieser Bereich an einem Ende durch einen Anschlag der Abflussrinne an dem Verankerungsschenkel des Abschlussprofils vorgegeben wird und an dem von dem Verankerungsschenkel abstehenden Ende des Führungsschenkels durch den dort ausgebildeten Anschlag begrenzt wird. Auf diese Weise kann vermieden werden, dass während einer Montage, beziehungsweise während eines Höhenverstellvorgangs ein zu großer Abstand der Abflussrinne von dem Verankerungsschenkel des Abschlussprofils versehentlich vorgegeben werden kann und sich die Abflussrinne durch ein weiteres Verlagern des Aufnahmeabschnitts entlang des stabförmigen Befestigungselements von dem Abschlussprofil löst und herabfallen könnte.

Gemäß einer besonders vorteilhaften Ausgestaltung des Erfindungsgedankens ist vorgesehen, dass das stabförmige Befestigungselement eine Befestigungsschraube ist, und dass der Aufnahmeabschnitt einen an die Befestigungsschraube angepassten Schraubengewindeabschnitt aufweist. Die Abflussrinne und das Abschlussprofil sind über mindestens eine Befestigungsschraube miteinander verbunden, wobei ein Schraubensitz und ein Schraubengewindeabschnitt so an der Abflussrinne und an dem Abschlussprofil ausgebildet sind, dass die in dem Schraubensitz festgelegte und in den Schraubengewindeabschnitt eingedrehte Befestigungsschraube eine höhenverstellbare Festlegung der Abflussrinne an dem Abschlussprofil bewirkt. Die Befestigungsschraube ist dabei zweckmäßigerweise senkrecht und jedenfalls nicht parallel zu dem Verankerungsschenkel ausgerichtet, sodass durch eine Verdrehung der in dem Schraubensitz festgelegten Befestigungsschraube der mit der Befestigungsschraube in Eingriff stehende Schraubengewindeabschnitt seinen Abstand zu dem Verankerungsschenkel verändert und dadurch der Abstand der Abflussrinne zu dem Verankerungsschenkel entsprechend verändert werden kann. Zweckmäßigerweise ist die Abflussrinne mit zwei Befestigungsschrauben an dem Abschlussprofil festgelegt, wobei die beiden Befestigungsschrauben entlang des Abschlussprofils einen Abstand zueinander aufweisen. Insbesondere bei langen Abflussrinnen kann die Abflussrinne auch mit mehr als zwei Befestigungsschrauben an dem Abschlussprofil festgelegt sein. Für jede Befestigungsschraube kann dann der Abstand des Schraubensitzes von dem entlang der Befestigungsschraube verlagerbaren Schraubengewindeabschnitt individuell vorgegeben werden. Indem dieser Abstand für die beiden Befestigungsschrauben unterschiedlich vorgegeben wird, kann für zwei beabstandet voneinander angeordnete Bereiche ein unterschiedlicher Abstand der Abflussrinne zu dem Verankerungsschenkel des Abschlussprofils eingestellt und dadurch ein Gefälle der Abflussrinne vorgegeben werden.

Es ist denkbar, dass entlang eines größeren Balkons oder einer größeren Terrasse eine Abflussrinne aus mehreren starren Abflussrinnensegmenten zusammengesetzt ist. Zweckmäßigerweise wird dann jedes einzelne Abflussrinnensegment mit zwei Befestigungselementen bzw. Befestigungsschrauben an dem Abschlussprofil festgelegt, sodass für jedes Abflussrinnensegment eine individuelle höhenverstellbare Festlegung an dem Abschlussprofil sowie ein individuell vorgebbares Gefälle eingestellt werden kann.

Für die höhenverstellbare Festlegung der Abflussrinne an dem Abschlussprofil ist es lediglich erforderlich, dass der Aufnahmeabschnitt entlang einer Längsachse eines stabförmigen Befestigungselements beziehungsweise entlang einer Ausrichtung der Befestigungsschraube relativ zu dem Befestigungselementsitz oder Schraubensitz verlagert werden kann. Dabei ist es grundsätzlich möglich, den Befestigungselementsitz entweder an dem Abschlussprofil anzuordnen und die Abflussrinne mit einem Aufnahmeabschnitt zu versehen und über das in dem Befestigungselementsitz des Abschlussprofils festgelegte Befestigungselement relativ zu dem Abschlussprofil verlagern zu können, oder aber den Befestigungselementsitz an der Abflussrinne auszubilden und den Aufnahmeabschnitt an dem Abschlussprofil auszubilden, sodass durch eine Verlagerung des Befestigungselements relativ zu dem Aufnahmeabschnitt entlang der Längsachse des Befestigungselements das in dem das in dem Befestigungselementsitz an der Abflussrinne festgelegte Befestigungselement zusammen mit der Abflussrinne relativ zu dem Abschlussprofil verlagert werden kann.

Bei den herkömmlichen Verstellmöglichkeiten, bei denen die Abflussrinne und das Abschlussprofil über Klemmschrauben oder Klemmbefestigungen aneinander festgelegt werden, die durch Langlöcher hindurch geführt sind, ist vor einer klemmenden Festlegung eine aufwändige manuelle Ausrichtung der Abflussrinne relativ zu dem Abschlussprofil notwendig. Im Unterschied dazu kann bei der erfindungsgemäßen Verbindung der Abflussrinne mit dem Abschlussprofil durch die erfindungsgemäß angeordneten Befestigungselemente eine einfache Höhenverstellung der bereits mit dem Abschlussprofil verbundenen Abflussrinne erfolgen, indem entweder das stabförmige Befestigungselement relativ zu dem Aufnahmeabschnitt verlagert oder die Befestigungsschraube in dem Schraubengewindeabschnitt verdreht wird. Eine manuelle Ausrichtung und ein Festhalten der Abflussrinne in der gewünschten Ausrichtung ist nicht erforderlich. Dadurch kann der Montageaufwand vor Ort erheblich verringert und eine zuverlässige Vorgabe eines gewünschten Gefälles der Abflussrinne erleichtert werden.

Gemäß einer vorteilhaften Ausgestaltung des Erfindungsgedankens ist vorgesehen, dass die Abflussrinne in einem oberen Randbereich ein Schraubengewindeabschnitt aufweist und in dem Verankerungsschenkel des Abschlussprofils eine Ausnehmung zur Aufnahme der Befestigungsschraube ausgebildet ist, sodass sich die Befestigungsschraube durch die Ausnehmung in dem Abschlussprofil bis in den Schraubengewindeabschnitt der Abflussrinne erstreckt und die Befestigungsschraube von einer der Abflussrinne gegenüberliegenden Seite des Abschlussprofils aus zugänglich ist und verdreht werden kann. Bei einer derartigen Anordnung der Befestigungsschraube ist diese von einer Oberseite des Abschlussprofils aus bequem zugänglich. Die Abflussrinne kann in einfacher Weise an dem Abschlussprofil festgelegt und dann durch geeignetes und individuelles Verdrehen der einzelnen Befestigungsschrauben ausgerichtet, beziehungsweise mit dem gewünschten Gefälle versehen werden. Anschließend kann auf der Oberseite des Abschlussprofils der gewünschte Bodenbelag verlegt werden. Dabei kann die Befestigungsschraube von einem aufliegenden Bodenbelagselement verdeckt werden, um einen ästhetisch besonders ansprechenden Gesamteindruck des Abschlussprofils zu ermöglichen, bei welchem keine Befestigungsschrauben sichtbar sind.

Um eine zuverlässige Anordnung des Abschlussprofils entlang der Seitenkante der Nutzfläche zu erleichtern ist optional vorgesehen, dass das Abschlussprofil einen in einem Winkel zu dem Verankerungsschenkel von diesem abstehenden Anschlagschenkel aufweist, der einen seitlichen Anschlag für eine Randkante eines Untergrunds bildet. Weiterhin kann ebenfalls optional vorgesehen sein, dass das Abschlussprofil an einem Ende des Verankerungsschenkels eine Aufkantung aufweist, die in einem Winkel von dem Verankerungsschenkel absteht und mit welcher eine Stirnseitenfläche eines auf dem Verankerungsschenkel aufliegenden Bodenbelagselements mindestens teilweise eingefasst werden kann.

Im Hinblick auf möglichst vorteilhafte Entwässerungseigenschaften ist es gemäß einer vorteilhaften Ausgestaltung des Erfindungsgedankens vorgesehen, dass benachbart zu der Aufkantung Durchlassöffnungen in dem Verankerungsschenkel ausgebildet sind, durch welche Wasser oder Feuchtigkeit hindurch in die darunter angeordnete Abflussrinne gelangen kann. Der Verankerungsschenkel kann dabei optional in einem an die nach oben ragende Aufkantung angrenzenden Abschnitt, in welchem die Durchlassöffnungen angeordnet sind, ein zu der Aufkantung hin abfallendes Gefälle aufweisen. Dadurch wird zwischen einem auf der Nutzfläche des Balkons oder der Terrasse aufliegenden Bereich des Verankerungsschenkels einerseits und der Aufkantung andererseits eine etwas tiefer angeordnete Abflussrinne gebildet, in der sich von oben auf die Nutzfläche auftreffendes Regenwasser oder aus dem Bodenbelag austretende Feuchtigkeit sammeln und durch die Durchlassöffnungen hindurch in die Abflussrinne abfließen kann. Die Durchlassöffnungen können aber auch ausschließlich oder zusätzlich in der Aufkantung ausgebildet sein, beziehungsweise sich bis in die Aufkantung erstrecken.

Gemäß einer optionalen Ausgestaltung kann es zweckmäßig sein, dass die Durchlassöffnungen benachbart zu dem Führungsschenkel in dem Verankerungsschenkel angeordnet sind und durch die Durchlassöffnungen hindurchtretendes Wasser seitlich an dem Führungsschenkel herabfließen und in die Abflussrinne gelangen kann. Auf diese Weise kann vermieden werden, dass das durch die Durchlassöffnungen hindurchtretende Wasser an einem unteren Bereich eines Öffnungsrandes einer Durchlassöffnung sich zunächst sammelt und dann herabtropfen muss. Durch die Anordnung der Durchlassöffnungen angrenzend an den Führungsschenkel kann das hindurchtretende Wasser seitlich an dem Führungsschenkel herabfließen, wodurch eine zuverlässige Entwässerung begünstigt und ein ansonsten erzwungenes Abtropfen vermieden werden kann. Auf diese Weise kann insbesondere bei größeren Wassermengen, die beispielsweise durch Niederschlag auf die Nutzfläche auftreffen und abgeführt werden müssen, oder bei starkem Wind die an den Durchlassöffnungen sich bildenden Tropfen unkontrolliert herabtropfen und gegebenenfalls nicht von der Abflussrinne aufgefangen werden können.

Weiterhin ist es gemäß einer vorteilhaften Ausgestaltung des Erfindungsgedankens möglich, dass eine Aufnahmeöffnung der Abflussrinne mit einer wasserdurchlässigen Abdeckung abgedeckt ist. Die Abflussrinne kann beispielsweise als abgekantetes oder kontinuierlich gekrümmtes U-Profil ausgebildet sein. Eine von Schenkelenden des Profils begrenzte Aufnahmeöffnung der Abflussrinne kann durch ein Lochblech oder einen aufsteckbaren Aufsatz abgedeckt werden, wobei der Aufsatz einen Rahmen und ein in dem Rahmen angeordnetes wasserdurchlässiges Abdeckungselement aufweist. Der Rahmen kann auf einem Schenkelende oder auf beiden Schenkelenden aufgeklippst oder aufgesteckt sein. Es ist ebenfalls denkbar, dass ein Schenkelende der U-profilförmigen Abflussrinne abgekantet und derart umgebogen ist, dass mit dem abgekanteten Abschnitt die Aufnahmeöffnung der Abflussrinne teilweise oder im Wesentlichen vollständig abgedeckt wird. Dieser abgekantete Bereich kann wasserdurchlässige Ausnehmungen, Löcher oder Schlitze aufweisen, die zweckmäßigerweise vor einem Verformungsvorgang in den anschließend abgekanteten Abschnitt des Schenkelendes eingebracht werden können.

Nachfolgend werden Ausführungsbeispiele des Erfindungsgedankens näher erläutert, die exemplarisch in der Zeichnung dargestellt sind. Es zeigt:
Figur 1 eine Schnittansicht eines entlang eines Randes eines Balkons angeordneten Abschlussprofils mit einer daran festgelegten Abflussrinne,
Figur 2 eine vergleichbare Schnittansicht einer abweichend ausgestalteten Abschlusseinrichtung,
Figur 3 eine weitere Schnittansicht einer wiederum abweichend ausgestalteten Abschlusseinrichtung,
Figur 4 eine Seitenansicht eines Randes eines Balkons mit einer daran angeordneten Abschlusseinrichtung, wobei zwei Abflussrinnenabschnitte nebeneinander an einem durchgehenden Abschlussprofil angeordnet sind und eine durchgehende Abflussrinne mit einem Gefälle relativ zu einer Oberfläche der Nutzfläche des Balkons bilden,
Figur 5 eine Schnittansicht einer weiteren, wiederum abweichend ausgestalteten Abschlusseinrichtung,
Figur 6 eine Schnittansicht eines Aufnahmeabschnitts mit einem Schraubengewindeabschnitt und einem Teil einer Befestigungsschraube, und
Figur 7 eine Schnittansicht eines Aufnahmeabschnitts mit einem Teil eines stabförmigen Befestigungselements mit einer wellenförmig profilierten Mantelfläche.

In den Figuren 1 bis 5 sind exemplarisch verschiedene Ausgestaltungen einer erfindungsgemäßen Abschlusseinrichtung 1 zur seitlichen Einfassung einer Nutzfläche 2 eines Balkons oder einer Terrasse schematisch dargestellt. Die Abschlusseinrichtung 1 weist ein Abschlussprofil 3 mit einem Verankerungsschenkel 4 auf, der bei einer bestimmungsgemäßen Anordnung des Abschlussprofils 3 auf einem Randbereich eines Untergrunds 5 der Nutzfläche 2 horizontal auf dem Untergrund 5 aufliegt und sich von einer Randkante 6 des Untergrunds 5 in die Nutzfläche 2 hinein erstreckt. Der Verankerungsschenkel 4 dient der Verankerung des Abschlussprofils 3 auf dem Randbereich des Untergrunds 5. Auf der Nutzfläche 2 ist ein Bodenbelag verlegt, der aus einzelnen Bodenbelagselementen 7 zusammengesetzt ist. Die Bodenbelagselemente 7 liegen in dem Randbereich auch auf dem auf dem Untergrund 5 aufliegenden Verankerungsschenkel 4 auf und bedecken diesen.

Das Abschlussprofil 3 weist an einem über den Randbereich des Untergrunds 5 hinausragenden Ende des Verankerungsschenkels 4 eine senkrecht nach oben abstehenden Aufkantung 8 auf. Die Aufkantung 8 ist zweckmäßigerweise so dimensioniert, dass durch die Aufkantung 8 eine Stirnseitenfläche 9 der angrenzenden Bodenbelagselemente 7 abgedeckt ist. Die Aufkantung 8 bildet eine formschlüssige Begrenzung und Einfassung der Bodenbelagselemente 7 und damit für den auf dem Untergrund 5 der Nutzfläche 2 verlegten Bodenbelag 6.

In einem an die Aufkantung 8 angrenzenden Bereich 10 weist der Verankerungsschenkel 4 ein zu der Aufkantung 8 hin nach unten gerichtetes Gefälle auf. Dieser sich entlang der Aufkantung 8 erstreckende streifenförmige Bereich 10 bildet eine relativ zu dem Verankerungsschenkel 4 tieferliegende Rinne. Diese Rinne kann auch durch eine nutförmige Vertiefung gebildet werden. In diesem Bereich 10 sind eine Anzahl von Durchlassöffnungen 11 entlang der Aufkantung 8 beabstandet zueinander angeordnet. Auf eine Oberfläche des Bodenbelags auftreffendes und über die Stirnseitenfläche 9 herabfließendes Regenwasser sowie sich gegebenenfalls unterhalb der Bodenbelagselemente 7 ansammelnde und seitlich an der Stirnseitenfläche 9 austretende Feuchtigkeitstropfen werden zunächst in der Rinne gesammelt und können dann durch die Durchlassöffnungen 11 hindurch nach unten abfließen. Dadurch wird eine Entwässerung und Entfeuchtung des Bodenbelags auf der Nutzfläche 2 begünstigt.

Das in Figur 1 dargestellte Abschlussprofil 3 weist im Abstand von der Randkante 6 des Untergrunds 5 einen sich von dem horizontal verlaufenden Verankerungsschenkel 4 nach unten erstreckenden Führungsschenkel 12 auf. Zwischen einem von dem Verankerungsschenkel 4 nach unten abstehenden Anschlagsschenkel 13, der an der Randkante 6 des Untergrunds 5 anliegt, und dem Führungsschenkel 12 ist ein Schraubensitz 14 ausgebildet. In diesem Schraubensitz 14 ist eine Befestigungsschraube 15 drehbar gelagert. An der Befestigungsschraube 15 ist eine Abflussrinne 16 festgelegt, die unterhalb des Verankerungsschenkels 4 und damit auch unterhalb des Bodenbelags und der Durchlassöffnungen 11 an dem Abschlussprofil 3 befestigt ist. Mit der Abflussrinne 16 wird eine kontrollierte seitliche Abführung des durch die Durchlassöffnungen 11 nach unten herabfließenden oder herabtropfenden Wassers bewirkt.

Die Abflussrinne 16 weist ein im Wesentlichen U-förmiges Sammelprofil mit einem Abflussrinnenboden 17 und zwei einander gegenüberliegend angeordnete und von dem Abflussrinnenboden 17 nach oben abstehende Seitenschenkel 18, 19 auf, welche zwei Seitenwände der Abflussrinne 16 bilden. An der dem Untergrund 5 zugewandten Seite der Abflussrinne 16 ist an dem Seitenschenkel 19 ein Schraubengewindeabschnitt 20 befestigt oder ausgebildet. Die Befestigungsschraube 15 ist in den Schraubengewindeabschnitt 20 eingedreht und steht mit dem Schraubengewindeabschnitt 20 in Eingriff. Durch ein Verdrehen der Befestigungsschraube 15 verlagert sich die in dem Schraubensitz 14 gelagerte Befestigungsschraube 15 nicht entlang der durch ihre Drehachse vorgegebenen axialen Richtung. Allerdings verlagert sich bei einem Verdrehen der Befestigungsschraube 15 der damit in Eingriff stehende Schraubengewindeabschnitt 20 der über zwei oder mehr beabstandet zueinander angeordneten Befestigungsschrauben 15 drehfest an dem Abschlussprofil 3 gelagerten Abflussrinne 16 in axialer Richtung, sodass sich der Abstand der Abflussrinne 16 zu dem horizontal verlaufenden Verankerungsschenkel 4 entsprechend verändert. Auf diese Weise kann durch ein Verdrehen der Befestigungsschraube 15 der Abstand der Abflussrinne 16 relativ zu dem Bodenbelag und dem Abdeckschenkel 8 innerhalb eines durch eine nutzbare Gewindelänge der Befestigungsschraube 15 vorgegebenen Bereichs verstellt und vorgegeben werden.

Der an der Abflussrinne 16 angeordnete Schraubengewindeabschnitt 20 weist eine ebene Führungsfläche 21 auf, die bei einem bestimmungsgemäß montierten Zustand der Abflussrinne 16 an einer dem Schraubengewindeabschnitt 20 zugewandten Anlagefläche 22 des Führungsschenkels 12 anliegt. Der Führungsschenkel 12 bildet dadurch eine Zwangsführung für den entlang der Befestigungsschraube 15 in axialer Richtung verlagerbaren Schraubengewindeabschnitt 20 und damit einhergehend auch für die Abflussrinne 16. Der Führungsschenkel 12 weist an seinem unteren, von dem Verankerungsschenkel 4 abstehenden Ende einen seitlich abstehenden Anschlag 23 auf, der eine axiale Verlagerung des Schraubengewindeabschnitts 20 und damit der Abflussrinne 16 über den durch diesen Anschlag 23 begrenzten Bereich hinaus verhindert.

Der Führungsschenkel 12 ragt in einen Innenraum 24 der Abflussrinne 16 hinein. Die Befestigungsschraube 15 ist in einem schmalen Bereich zwischen dem Führungsschenkel 12 und dem dem Untergrund 5 zugewandten Seitenschenkel 19 angeordnet und wird von dem Führungsschenkel 12 für einen außenstehenden Betrachter verdeckt.

Ein Endbereich 25 des dem Untergrund 5 des Balkons oder der Terrasse abgewandten Seitenschenkels 18 ist so abgekantet, dass der Endbereich 25 eine den Innenraum 24 der Abflussrinne 16 weitgehend bedeckende wasserdurchlässige Abdeckung 26 bildet. In dieser Abdeckung 26 sind zahlreiche Öffnungen 27 ausgebildet, durch welche das durch die Durchlassöffnungen 11 herabtropfende Wasser in den Innenraum 24 der Abflussrinne 16 eindringen und darin abgeführt werden kann. Eine unerwünschte Verschmutzung der Abflussrinne 16 durch größere Schmutzpartikel oder durch beispielsweise auf die Abflussrinne 16 herabfallendes Laub kann mit der wasserdurchlässigen Abdeckung 26 verhindert werden.

Bei dem in Figur 2 dargestellten Ausführungsbeispiel einer erfindungsgemäßen Abschlusseinrichtung 1 bildet der nach unten abstehende Führungsschenkel 12 gleichzeitig einen seitlichen Anschlag für die Randkante 6 des Untergrunds 5, weshalb auch kein zusätzlicher Anschlagschenkel 13 an dem Verankerungsschenkel 4 abstehend ausgebildet ist. An dem Führungsschenkel 12 ist an dessen von dem Verankerungsschenkel 4 abstehenden Ende der Schraubensitz 14 ausgebildet. Die Befestigungsschraube 15 ist mit einer drehfest an der Befestigungsschraube 15 befestigten Kontermutter 27 in axialer Richtung unverlagerbar, jedoch verdrehbar an dem Schraubensitz 14 festgelegt. An der dem Untergrund 5 zugewandten Seitenschenkel 19 ist auf einer dem Balkon oder der Terrasse zugewandten Außenseite der Schraubengewindeabschnitt 20 angeordnet. Durch ein Verdrehen der von unten zugänglichen Befestigungsschraube 15 kann der damit in Eingriff stehende Schraubengewindeabschnitt 20 und damit die Abflussrinne 16 relativ zu dem Abschlussprofil 3 in der Höhe bzw. in dem Abstand zu dem Verankerungsschenkel 4 verstellt werden. Auch bei diesem Ausführungsbeispiel bildet die ebenflächige Anlagefläche 22 des Führungsschenkels 12 eine Zwangsführung für die Führungsfläche 21 des Schraubengewindeabschnitts 20.

Bei dem in Figur 3 dargestellten Ausführungsbeispiel weist die in einen Schraubensitz 14 einführbare Befestigungsschraube 15 an einem gegenüberliegenden Schraubenende 28 einen Schlitz 29 auf, sodass die Befestigungsschraube 15 mit einem geeigneten und von unten herangeführten Werkzeug verdreht werden kann, welches mit dem Schlitz 29 in Eingriff gebracht ist. Der dem Untergrund 5 zugewandte Seitenschenkel 19 liegt flächig an der ebenflächigen Anlagefläche 22 des Führungsschenkels 12 an, sodass die Abflussrinne 16 bei einer Höhenverstellung an der Anlagefläche 22 des Führungsschenkels 12 zwangsgeführt ist. Auf ein Schenkelende 30 des von dem Untergrund 5 abgewandten Seitenschenkels 18 ist eine Abdeckung 26 klemmend aufgesteckt. Die Abdeckung 26 weist ein in einem umlaufenden Rahmen 31 der Abdeckung verspanntes wasserdurchlässiges Netz 32 auf, mit welchem eine unerwünschte Verschmutzung des Innenraums 24 der Abflussrinne 16 verhindert werden kann.

In Figur 4 ist lediglich beispielhaft und schematisch eine Seitenansicht einer erfindungsgemäßen Abschlussvorrichtung 1 dargestellt, die entlang einer in dieser Ansicht von der Abschlussvorrichtung 1 verdeckten Randkante 6 eines Untergrunds 5 einer Nutzfläche 2 eines Balkons oder einer Terrasse angeordnet ist. Von dieser Seite aus ist im montierten Zustand der Abschlussvorrichtung 1 lediglich die nach oben abstehende Aufkantung 8, der nach unten abstehende Führungsschenkel 12 und die an dem Abschlussprofil 3 festgelegte Abflussrinne 16, bzw. der dem Betrachter zugewandte Seitenschenkel 18 der Abflussrinne 16 sichtbar. Die zur Verdeutlichung gestrichelt dargestellten Befestigungsschrauben 15 sind auf einer von dem Betrachter abgewandten Rückseite des Führungsschenkels 12 angeordnet und von dem Führungsschenkel 12 verdeckt. Die Abflussrinne 16 ist lediglich beispielhaft aus zwei ineinander übergehenden Abflussrinnensegmenten 33 zusammengesetzt und weist entlang der Randkante 6 ein in der Darstellung gemäß Figur 4 nach rechts abfallendes Gefälle auf.

Bei dem in Figur 5 exemplarisch dargestellten Ausführungsbeispiel weist das Abschlussprofil 3 keine nach oben ragende Aufkantung auf. Auf einem derartigen Abschlussprofil 3 können entlang eines Seitenrands der Nutzfläche Bodenbelagsrandelemente 34 mit einem nach unten gekrümmten Randbereich verlegt werden. Ein derartiges Abschlussprofil 3 dient regelmäßig dazu, eine zwischen dem Untergrund 5 und den Bodenbelagselementen 7 und 34 angeordnete folienartige Abdichtung 35 auf einer Oberseite des Verankerungsschenkels 4 oder auch darunter zu verkleben und dadurch zu fixieren.

Der nach unten ragende Anschlagschenkel 13 ist unmittelbar neben der Befestigungsschraube 15 angeordnet und bildet eine seitliche Zwangsführung für die Befestigungsschraube 15, wodurch die Stabilität der Abschlusseinrichtung 1 während der Montage zusätzlich erhöht und verbessert wird.

Die Abflussrinne 16 weist in einem Abstand von dem Schenkelende 30 des von dem Untergrund 5 abgewandten Seitenschenkel 18 auf gegenüberliegenden Innenseitenbereichen der Seitenschenkel 18, 19 zwei nach innen gerichtete Ausformungen 36 auf. Diese Ausformungen 36 bilden ein Auflager für eine streifenförmig ausgebildete wasserdurchlässige Abdeckung 26, die optional in die Abflussrinne 16 eingelegt werden kann.

In Figur 6 sind beispielhaft ein unteres Ende 37 einer selbstschneidend ausgebildeten Befestigungsschraube 15 sowie ein daran angepasster Aufnahmeabschnitt 20 mit wellenförmig ausgebildeten Innenflächen 38 dargestellt. Die selbstschneidende Befestigungsschraube 15 kann während eines Eindrehens in den Aufnahmeabschnitt 20 einen Verbindungsbereich 39 durchdringen.

In Figur 7 ist zur Veranschaulichung als Beispiel für ein Befestigungselement 40, welches keine Befestigungsschraube ist, ein stabförmiges Befestigungselement 40 mit einer gewellten Mantelfläche 41 dargestellt. Der daran angepasste Aufnahmeabschnitt 42 weist ebenfalls wellenförmige Innenflächen 43 auf. Das stabförmige Befestigungselement 40 kann in verschiedenen Positionen entlang der Längsrichtung des stabförmigen Befestigungselements 40 in dem Aufnahmeabschnitt 42 festgelegt werden, wobei die gewellte Mantelfläche 41 formschlüssig mit den wellenförmigen Innenflächen 43 des Aufnahmeabschnitts 42 in Eingriff tritt. Dabei weist der Aufnahmeabschnitt 42 eine Verformbarkeit auf, sodass das stabförmige Befestigungselement 40 in dem Aufnahmeabschnitt 42 entlang der Längsrichtung verlagert werden kann, jedoch in der gewünschten Position zuverlässig festgelegt und fixiert ist.

## Patentansprüche

1. Abschlusseinrichtung (1) zur seitlichen Einfassung einer mit einem Bodenbelag (6) belegbaren Nutzfläche (2) eines Balkons oder einer Terrasse, wobei die Abschlusseinrichtung (1) ein Abschlussprofil (3) mit einem auf der Nutzfläche (2) auflegbaren Verankerungsschenkel (4) und mit einer Abflussrinne (16), die an dem Abschlussprofil (3) so ausgebildet oder festlegbar ist, dass über die Nutzfläche (2) abfließendes Wasser in der Abflussrinne (16) gesammelt und abgeführt werden kann, wobei die
Abflussrinne (16) und das Abschlussprofil (3) über mindestens ein stabförmiges Befestigungselement (15, 40) miteinander verbunden sind, und wobei ein Befestigungselementsitz (14) und ein Aufnahmeabschnitt (20, 42) so an der Abflussrinne (16) und an dem Abschlussprofil (3) ausgebildet sind, dass das in dem Befestigungselementsitz (14) formschlüssig festgelegte und in dem Aufnahmeabschnitt (20, 42) formschlüssig festgelegte Befestigungselement (15, 40) eine höhenverstellbare Festlegung der Abflussrinne (16) an dem Abschlussprofil (3) bewirkt, **dadurch gekennzeichnet, dass** das Abschlussprofil (3) einen von dem Verankerungsschenkel (4) abstehenden und parallel zu der Ausrichtung des das Abschlussprofil (3) mit der Abflussrinne (16) verbindenden stabförmigen Befestigungselements (15, 40) ausgerichteten Führungsschenkel (12) aufweist, an welchem die Abflussrinne (16) anliegt und geführt ist.

2. Abschlusseinrichtung (1) nach Anspruch 1, **dadurch gekennzeichnet, dass** der Aufnahmeabschnitt (20) so an der Abflussrinne (16) angeordnet ist, dass das sich durch den Aufnahmeabschnitt (20, 42) hindurch erstreckende stabförmige Befestigungselement (15, 40) in einen Innenraum (24) der Abflussrinne (16) ragt.

3. Abschlusseinrichtung (1) nach Anspruch 1 oder Anspruch 2, **dadurch gekennzeichnet, dass** das stabförmige Befestigungselement (15, 42) in einem Spalt zwischen dem Führungsschenkel (12) und einer Seitenwand der Abflussrinne (16) angeordnet ist.

4. Abschlusseinrichtung (1) nach einem der vorausgehenden Ansprüche, **dadurch gekennzeichnet, dass** das stabförmige Befestigungselement (15, 42) außerhalb der Abflussrinne (16) und des daran anliegenden Führungsschenkels (12) angeordnet ist.

5. Abschlusseinrichtung (1) nach einem der vorausgehenden Ansprüche, **dadurch gekennzeichnet, dass** der Führungsschenkel (12) in einen Innenraum (24) der Abflussrinne (16) ragt.

6. Abschlusseinrichtung (1) nach einem der vorausgehenden Ansprüche, **dadurch gekennzeichnet, dass** an einem von dem Verankerungsschenkel (4) abstehenden Ende des Führungsschenkels (12) ein Anschlag (23) für die an dem Führungsschenkel (12) geführte Abflussrinne (16) ausgebildet ist.

7. Abschlusseinrichtung (1) nach einem der vorausgehenden Ansprüche, **dadurch gekennzeichnet, dass** das stabförmige Befestigungselement (15, 40) eine Befestigungsschraube (15) ist, und dass der Aufnahmeabschnitt (20, 42) einen an die Befestigungsschraube (15) angepassten Schraubengewindeabschnitt aufweist.

8. Abschlusseinrichtung (1) nach Anspruch 7, **dadurch gekennzeichnet, dass** die Abflussrinne (16) in einem oberen Randbereich den Schraubengewindeabschnitt (20) aufweist und in dem Verankerungsschenkel (4) des Abschlussprofils (3) eine Ausnehmung zur Aufnahme der Befestigungsschraube (15) ausgebildet ist, sodass sich die Befestigungsschraube (15) durch die Ausnehmung bis in den Schraubengewindeabschnitt (20) der Abflussrinne (16) erstreckt und die Befestigungsschraube (15) von einer der Abflussrinne (16) gegenüberliegenden Seite des Abschlussprofils (3) aus zugänglich ist und verdreht werden kann.

9. Abschlusseinrichtung (1) nach einem der vorausgehenden Ansprüche, **dadurch gekennzeichnet, dass** das Abschlussprofil (3) einen in einem Winkel zu dem Verankerungsschenkel (4) von diesem abstehenden Anschlagschenkel (13) aufweist, der einen seitlichen Anschlag für eine Randkante eines Untergrunds (5) bildet.

10. Abschlusseinrichtung (1) nach einem der vorausgehenden Ansprüche, **dadurch gekennzeichnet, dass** das Abschlussprofil (3) an einem Ende des Verankerungsschenkels (4) eine Aufkantung (8) aufweist, die in einem Winkel von dem Verankerungsschenkel (4) absteht und mit welcher eine Stirnseitenfläche (9) eines auf dem Verankerungsschenkel (4) aufliegenden Bodenbelagselements (7) mindestens teilweise eingefasst werden kann.

11. Abschlusseinrichtung (1) nach Anspruch 10, **dadurch gekennzeichnet, dass** benachbart zu der Aufkantung (8) Durchlassöffnungen (11) in dem Verankerungsschenkel (4) ausgebildet sind, durch welche Wasser oder Feuchtigkeit hindurch in die Abflussrinne (16) gelangen kann.

12. Abschlusseinrichtung (1) nach Anspruch 10 oder Anspruch 11, **dadurch gekennzeichnet, dass** Durchlassöffnungen (11) ausschließlich oder zusätzlich in der Aufkantung (8) ausgebildet sind, beziehungsweise sich bis in die Aufkantung (8) erstrecken.

13. Abschlusseinrichtung (1) nach einem der vorausgehenden Ansprüche, **dadurch gekennzeichnet, dass** die Durchlassöffnungen (11) benachbart zu dem Führungsschenkel (12) angeordnet sind und durch die Durchlassöffnungen (11) hindurchtretendes Wasser seitlich an dem Führungsschenkel (12) herabfließen und in die Abflussrinne (16) gelangen kann.

14. Abschlusseinrichtung (1) nach einem der vorausgehenden Ansprüche, **dadurch gekennzeichnet, dass** eine Aufnahmeöffnung der Abflussrinne (16) mit einer wasserdurchlässigen Abdeckung (26) abgedeckt ist.

## Claims

1. Closure device (1) for laterally surrounding a usable surface (2), which can be covered with a floor cover (6), of a balcony or a patio, wherein the closure device (1) has a closure profile (3) with an anchoring limb (4) that can be placed on the usable surface (2) and with a drainage gutter (16) which is formed on or can be fixed to the closure profile (3) such that water flowing over the usable surface (2) can be collected in the drainage gutter (16) and can be discharged, wherein the drainage gutter (16) and the closure profile (3) are connected to one another via at least one rod-shaped securing element (15), and wherein a securing element seat (14) and a receiving portion (20, 42) are formed on the drainage gutter (16) and on the closure profile (3) such that the securing element (15, 40), which is secured in the securing element seat (14) and in the receiving portion (20) in a form-fitting manner, produces a height-adjustable fixation of the drainage gutter (16) to the closure profile (3), **characterised in that** the closure profile (3) has a guide limb (12), which protrudes from the anchoring limb (4) and is oriented parallel to the orientation of the rod-shaped securing element (15, 40) connecting the closure profile (3) to the drainage gutter (16), and against which the drainage gutter (16) rests and is guided.

2. Closure device (1) according to claim 1, **characterised in that** the receiving portion (20) is arranged on the drainage gutter (16) such that the rod-shaped securing element (15, 40) extending through the receiving portion (20, 42) projects into an interior (24) of the drainage gutter (16).

3. Closure device (1) according to claim 1 or 2, **characterised in that** the rod-shaped securing element (15, 42) is arranged in a gap between the guide limb (12) and a side wall of the drainage gutter (16).

4. Closure device (1) according to any one of the preceding claims, **characterised in that** the rod-shaped securing element (15, 42) is arranged outside the drainage gutter (16) and the guide limb (12) resting thereagainst.

5. Closure device (1) according to any one of the preceding claims, **characterised in that** the guide limb (12) projects into an interior (24) of the drainage gutter (16).

6. Closure device (1) according to any one of the preceding claims, **characterised in that** a stop (23) for the drainage gutter (16) guided on the guide leg (12) is formed at an end of the guide limb (12) protruding from the anchoring limb (4).

7. Closure device (1) according to any one of the preceding claims, **characterised in that** the rod-shaped securing element (15, 40) is a securing screw (15), and **in that** the receiving portion (20, 42) has a screw thread portion matched to the securing screw (15).

8. Closure device (1) according to claim 7, **characterised in that** the drainage gutter (16) has the screw thread portion (20) in an upper edge region and a recess for receiving the securing screw (15) is formed in the anchoring limb (4) of the closure profile (3), so that the securing screw (15) extends through the recess into the screw thread portion (20) of the drainage gutter (16) and the securing screw (15) is accessible and can be turned from a side of the closure profile (3) opposite the drainage gutter (16).

9. Closure device (1) according to any one of the preceding claims, **characterised in that** the closure profile (3) has a stop limb (13), which protrudes from the anchoring limb (4) at an angle thereto and which forms a lateral stop for an edge of a substrate (5).

10. Closure device (1) according to any one of the preceding claims, **characterised in that** the closure profile (3), at an end of the anchoring limb (4), has an upstand (8), which protrudes at an angle from the anchoring limb (4) and by which an end face (9) of a floor cover element (7) resting on the anchoring limb (4) can be surrounded at least in part.

11. Closure device (1) according to claim 10, **characterised in that** through-openings (11) are formed in the anchoring limb (4), adjacently to the upstand (8), and water or moisture can pass through said through-openings into the drainage gutter (16).

12. Closure device (1) according to claim 10 or claim 11, **characterised in that** through-openings (11) are formed exclusively or additionally in the upstand (8), or extend into the upstand (8).

13. Closure device (1) according to any one of the preceding claims, **characterised in that** the through-openings (11) are arranged adjacently to the guide limb (12) and water passing through the through-openings (11) can flow down laterally on the guide limb (12) and can pass into the drainage gutter (16).

14. Closure device (1) according to any one of the preceding claims, **characterised in that** a receiving opening of the drainage gutter (16) is covered by a water-permeable cover (26).

## Revendications

1. Dispositif de fermeture (1) pour l'encadrement latéral d'une surface utile (2) d'un balcon ou d'une terrasse pouvant être recouverte d'un revêtement de sol (6), le dispositif de fermeture (1) comprenant un profilé de fermeture (3) avec une branche d'ancrage (4) pouvant être posée sur la surface utile (2) et avec une rigole d'écoulement (16) qui est réalisée ou peut être fixée sur le profilé de fermeture (3) de telle sorte que l'eau s'écoulant sur la surface utile (2) peut être collectée dans la rigole d'écoulement (16) et évacuée, la rigole d'écoulement (16) et le profilé de fermeture (3) étant reliés entre eux par l'intermédiaire d'au moins un élément de fixation en forme de tige (15, 40), et un siège d'élément de fixation (14) et une section de réception (20, 42) étant réalisés sur la rigole d'écoulement 20 (16) et sur le profilé de fermeture (3) de telle sorte que l'élément de fixation (15, 40) fixé par complémentarité de forme dans le siège d'élément de fixation (14) et fixé par complémentarité de forme dans la section de réception (20, 42) provoque une fixation réglable en hauteur de la rigole d'écoulement (16) sur le profilé de fermeture (3), **caractérisé en ce que** le profilé de fermeture (3) présente une branche de guidage (12) faisant saillie de la branche d'ancrage (4) et orientée parallèlement à l'orientation de l'élément de fixation en forme de tige (15, 40) reliant le profilé de fermeture (3) à la rigole d'écoulement (16), branche de guidage contre laquelle la rigole d'écoulement (16) s'applique et est guidée.

2. Dispositif de fermeture (1) selon la revendication 1, **caractérisé en ce que** la section de réception (20) est agencée sur la rigole d'écoulement (16) de telle sorte que l'élément de fixation en forme de tige (15, 40), qui s'étend à travers la section de réception (20, 42), fait saillie dans un espace intérieur (24) de la rigole d'écoulement (16).

3. Dispositif de fermeture (1) selon la revendication 1 ou la revendication 2, **caractérisé en ce que** l'élément de fixation en forme de tige (15, 42) est agencé dans un espace entre la branche de guidage (12) et une paroi latérale de la rigole d'écoulement (16).

4. Dispositif de fermeture (1) selon l'une quelconque des revendications précédentes, **caractérisé en ce que** l'élément de fixation en forme de tige (15, 42) est agencé à l'extérieur de la rigole d'écoulement (16) et de la branche de guidage (12) qui s'y applique.

5. Dispositif de fermeture (1) selon l'une quelconque des revendications précédentes, **caractérisé en ce que** la branche de guidage (12) fait saillie dans un espace intérieur (24) de la rigole d'écoulement (16).

6. Dispositif de fermeture (1) selon l'une quelconque des revendications précédentes, **caractérisé en ce qu'**à une extrémité de la branche de guidage (12) dépassant de la branche d'ancrage (4) est réalisée une butée (23) pour la rigole d'écoulement (16) guidée sur la branche de guidage (12).

7. Dispositif de fermeture (1) selon l'une quelconque des revendications précédentes, **caractérisé en ce que** l'élément de fixation en forme de tige (15, 40) est une vis de fixation (15), et **en ce que** la section de réception (20, 42) présente une section de filetage de vis adaptée à la vis de fixation (15).

8. Dispositif de fermeture (1) selon la revendication 7, **caractérisé en ce que** la rigole d'écoulement (16) présente dans une zone de bord supérieure la section de filetage de vis (20) et un évidement est réalisé dans la branche d'ancrage (4) du profilé de fermeture (3) pour recevoir la vis de fixation (15), de telle sorte que la vis de fixation (15) s'étend à travers l'évidement jusque dans la section de filetage de vis (20) de la rigole d'écoulement (16) et la vis de fixation (15) est accessible et peut être tournée depuis un côté du profilé de fermeture (3) opposé à la rigole d'écoulement (16).

9. Dispositif de fermeture (1) selon l'une quelconque des revendications précédentes, **caractérisé en ce que** le profilé de fermeture (3) présente une branche de butée (13) faisant saillie de la branche d'ancrage (4) selon un angle par rapport à celle-ci et formant une butée latérale pour une arête de bord d'un support (5).

10. Dispositif de fermeture (1) selon l'une quelconque des revendications précédentes, **caractérisé en ce que** le profilé de fermeture (3) présente, à une extrémité de la branche d'ancrage (4), un rebord (8) qui dépasse de la branche d'ancrage (4) selon un angle et avec lequel une surface latérale frontale (9) d'un élément de revêtement de sol (7) reposant sur la branche d'ancrage (4) peut être au moins partiellement encadrée.

11. Dispositif de fermeture (1) selon la revendication 10, **caractérisé en ce que** des ouvertures de passage (11) sont réalisées dans la branche d'ancrage (4), au voisinage du rebord (8), à travers lesquelles l'eau ou l'humidité peut passer dans la rigole d'écoulement (16).

12. Dispositif de fermeture (1) selon la revendication 10 ou la revendication 11, **caractérisé en ce que** des ouvertures de passage (11) sont réalisées exclusivement ou en plus dans le rebord (8), ou s'étendent jusque dans le rebord (8).

13. Dispositif de fermeture (1) selon l'une quelconque des revendications précédentes, **caractérisé en ce que** les ouvertures de passage (11) sont agencées au voisinage de la branche de guidage (12) et l'eau passant à travers les ouvertures de passage (11) peut s'écouler latéralement vers le bas de la branche de guidage (12) et parvenir dans la rigole d'écoulement (16).

14. Dispositif de fermeture (1) selon l'une quelconque des revendications précédentes, **caractérisé en ce qu'**une ouverture de réception de la rigole d'écoulement (16) est recouverte d'un couvercle (26) perméable à l'eau.
